# FASCICULE DE BREVET EUROPEEN

(11) **EP 1 617 016 B1**
(45) Date de publication et mention de la délivrance du brevet: **30.04.2008**
(21) Numéro de dépôt: 05300578.1
(22) Date de dépôt: 12.07.2005
(51) Int. Cl.: E04H 15/56, E04H 15/44

(54) **Ossature démontable pour abri**
Zerlegbare Rahmenkonstruktion für eine Unterkunft
Dismountable frame for a shelter

(30) Priorité: 15.07.2004 FR 0451538
(43) Date de publication de la demande: 18.01.2006
(73) Titulaire: Geopack Industries, 01600 Massieux (FR); Frey, M. Pascal, 75009 Paris (FR)
(72) Inventeur: Moulin, Jean-François, 01600, Massieux (FR); Steinmetz, Pierre, 38140, Rives (FR); Frey, Pascal, 75009 Paris (FR)
(74) Mandataire: Palix, Stéphane

(56) Documents cités:
- DE-A1- 3 518 011
- GB-A- 256 242
- GB-A- 271 804
- US-A- 3 739 536
- US-A- 6 148 834

## Description

La présente invention concerne une ossature qui puisse être facilement montée et démontée. Une telle ossature est plus particulièrement destinée à un abri. L'invention se rapporte également à une tente ou à un abri analogue, munie d'une ossature démontable.

Le camping est l'une des activités de loisir les plus populaires et des tentes sont généralement utilisées pour constituer un abri provisoire. Ces abris possèdent le plus souvent une forme triangulaire de type « Canadienne » ou une forme de dôme. Ce type d'abri présente ainsi de manière bien connue une protection supérieure sous la forme d'une toile souple, une armature aérienne sur laquelle est tendue la toile et, le cas échéant, un tapis de base au sol.

Ces abris répondent aux critères de légèreté pour permettre leur transport aisé par l'utilisateur. Ils doivent de ce fait être facilement et rapidement montés à l'endroit souhaité, puis être démontés. En plus du domaine des loisirs, et en raison de l'amélioration de la qualité des tissus, ces abris ont pris d'autres dimensions et de nombreuses autres applications ont été développées.

Les abris avec leur armature présentent souvent une faible résistance aux contraintes mécaniques, par exemple provoquées par les intempéries, s'exerçant sur l'armature et la toile. Cette résistance peu élevée peut conduire à des déformations, voire à des ruptures de l'armature. En outre, l'abri peut s'affaisser, en raison du manque de liaisons mécaniques entre la toile, l'armature, le tapis de sol et le sol lui-même.

Les abris sont installés sur le sol, qui est le plus souvent peu aménagé pour recevoir ces structures et les utilisateurs qui s'y tiennent. Selon la configuration et la nature du terrain, et surtout en cas de mauvais temps, le sol devient rapidement inutilisable par la boue qui s'y forme. De plus, le sol offre souvent une surface qui est inégale, avec des bosses, de la végétation et des cailloux. Un tel endroit protégé par l'abri est non seulement esthétiquement déplaisant, mais en plus devient dangereux.

### Art antérieur

Pour pallier ces difficultés, des tapis en matériaux synthétiques sont souvent posés sur le sol, protégeant uniquement les zones de passage. En raison de leur souplesse, les tapis épousent les formes du sol et ne résolvent pas les problèmes des irrégularités. En plus, les tapis présentent entre-eux des zones de jonction qui sont à l'origine de chutes pour les utilisateurs qui se trouvent ou qui marchent dans l'abri. Comme autre solution, des planchers en bois sont également rajoutés à l'intérieur des abris. Du bois est utilisé et peut être considéré comme satisfaisant.

Cependant, de tels planchers doivent être systématiquement adaptés par découpage, pour recouvrir la superficie adéquate correspondant à la surface du sol à recouvrir. Ainsi, ils ne présentent pas forcément les mêmes dimensions que celles de la surface au sol de l'abri. De tels planchers génèrent des zones restant dégarnies, situées principalement sur les bords entre la toile et le plancher. De telles zones formant des trous peuvent être sources de chutes d'utilisateurs. Ces zones constituent également des vides dans lesquels la toile va claquer de manière continue lorsqu'il y a du vent. Dans ces zones le vent s'engouffre lorsque la toile est mal ajustée au sol. Des pertes d'énergie calorifique sont aussi constatées au niveau de ces zones, ces pertes étant d'autant plus gênantes que l'abri est chauffé.

On connaît d'après les documents GB- 271.804 et GB- 256.242 une tente comprenant une toile, des pièces formant une armature aérienne et un châssis de base. Un plancher comprenant des plaques est placé sur le châssis de base. La toile de tente est maintenue par le châssis de base, par l'intermédiaire d'une pièce fixée par laçage à la toile et faisant le tour du châssis.de baste.

Ainsi, il n'y a aucune liaison mécanique entre le plancher et la toile. En cas de fortes intempéries, la toile est soumise à de fortes contraintes mécaniques, qui se transmettent uniquement aux zones de fixation de cette toile sur l'armature. En raison de ces sollicitations importantes, la durée de vie de la toile et/ou de l'armature va diminuer, engendrant des déchirures de la toile ou même des ruptures de l'armature, pouvant conduire à un affaissement de la structure de type tente.

### Exposé de l'invention

Un problème principal que se propose de résoudre l'invention consiste à mettre au point une ossature qui puisse être facilement montée et démontée. Un deuxième problème est de prévoir une ossature capable de reprendre l'ensemble des forces s'exerçant sur l'armature aérienne ou sur la protection. Un troisième problème est la réalisation d'une ossature, apte à reprendre la majeure partie des contraintes mécaniques s'exerçant sur l'armature et/ou sur le plancher et/ou sur la protection. Un quatrième problème à résoudre est l'adaptation d'un plancher à un abri, qui soit de manière analogue facilement monté et démonté. Un cinquième problème est de réaliser une ossature avec un plancher reportant les forces sur son piétement, tout en suivant la configuration du sol. Un sixième problème est de concevoir un abri démontable, par exemple une tente, incluant une ossature démontable.

De façon connue, une ossature démontable, destinée à une structure démontable formant un abri, comprenant au moins une protection, une ou plusieurs pièces constituant une armature aérienne pour la mise en tension de la ou des protections, et un châssis de base, sensiblement plan, apte à solidariser la ou les pièces constituant l'armature aérienne, de façon à ce que ledit châssis de base reprenne l'ensemble des forces s'exerçant sur ladite armature aérienne, le châssis de base présentant :
- des premiers moyens de fixation solidarisant un ou plusieurs éléments plans agencés pour former un plancher, et
- des deuxièmes moyens de fixation solidarisant la ou les protections de l'abri.

Conformément à un premier aspect de l'invention, l'ossature démontable est caractérisée en ce que les premiers et deuxièmes moyens de fixation sont sous la forme de creux et d'excroissances, constituant respectivement des parties femelles et des parties mâles, dans lesquels viennent se loger des excroissances ou des creux correspondants, constituant respectivement des parties mâles et des parties femelles, prévus au niveau du ou des éléments plans et au niveau de la ou des protections.

Autrement dit, avec l'ossature démontable incluant un châssis, toutes les contraintes mécaniques supportées par le plancher et toutes les contraintes mécaniques supportées par l'armature aérienne sont reportées de manière globale sur ce châssis de base. L'ensemble des forces, qui sont internes à l'abri, s'exerçant sur le ou les éléments plans du plancher, sont reprises par le châssis. De manière analogue, l'ensemble des forces, qui sont externes à l'abri, s'exerçant sur la ou les protections de l'abri, sont reprises par le châssis. Par voie de conséquence, l'armature aérienne va être soumise à des forces beaucoup plus réduites, ce qui va la soulager. Ce système simple associé au châssis permet un accrochage et un décrochage rapide du ou des éléments plans et de la ou des protections.

Les premiers moyens de fixation, prévus pour la solidarisation du ou des éléments plans, peuvent agir en compression vers le bas et peuvent être disposés sur la partie supérieure du châssis de base. Cet agencement entre châssis et éléments plans permet d'absorber de manière efficace les poussées exercées par le poids des utilisateurs sur le plancher.

Les deuxièmes moyens de fixation prévus pour la solidarisation de la ou des protections peuvent agir en traction latérale et peuvent être disposés sur les côtés de ce châssis de base. Cette position reprend les forces transmises par la ou les protections sur le châssis et ainsi sur l'ossature, de façon à empêcher tout arrachage de cette ou de ces protections.

Très préférentiellement, le châssis de base peut être périphérique, incluant, potentiellement, une ou plusieurs traverses longitudinales. Un tel périmètre, constituant un pourtour mécaniquement actif pour l'ossature, est auto stable et autoporteur. Le châssis avec sa traverse peut être formé par un profilé creux. Pour une parfaite adaptation à la longueur et à la largeur souhaitée pour le plancher et pour l'aspect montage-démontage, le profilé périphérique de ce châssis peut être formé à partir de segments allongés individuels. Ces segments peuvent être reliés entre eux par des manchons, internes ou externes, qui peuvent être insérés et fixés à l'intérieur du profilé creux, de façon à accroître d'avantage la rigidité de ce châssis autoporteur.

Dans une forme de réalisation intéressante, le ou les éléments plans peuvent favorablement comprendre une plaque supérieure, pouvant être maintenue par un ou plusieurs longerons longitudinaux inférieurs et deux ou plusieurs faces latérales pouvant être munies de crochets, jouant le rôle de parties mâles pouvant coopérer avec les premiers moyens de fixation du châssis de base. Dans une autre forme de réalisation, le ou les éléments plans peuvent comprendre une plaque en un ou plusieurs matériaux amortissants. La ou les protections peuvent comprendre une pièce rapportée avec un crochet et/ou un jonc périphérique, pouvant coopérer avec les deuxièmes moyens de fixation du châssis de base.

Le châssis présente également une vocation de support pour différents accessoires techniques servant au maintien et à l'esthétique de l'abri. Ainsi, l'ossature peut avantageusement comprendre en outre au moins un piètement, pouvant être fixé sous le châssis de base. L'ossature peut comprendre en outre un ou plusieurs raccords, externes ou internes, pouvant être fixés sur le châssis de base et solidarisant la ou les pièces de l'armature aérienne.

Conformément à un deuxième aspect de l'invention, un abri, de type tente, est
caractérisé en ce qu'il comprend une protection, une ou plusieurs pièces constituant une armature aérienne pour la mise en tension de la ou des protections et une ossature démontable, telle que décrite ci-dessus.

### Description sommaire des figures

L'invention sera bien comprise et ses divers avantages et différentes caractéristiques ressortiront mieux lors de la description suivante, de l'exemple non limitatif de réalisation, en référence aux dessins schématiques annexés, dans lesquels :
- la Figure 1 représente une vue en perspective d'un abri avec l'ossature selon l'invention ;
- la Figure 2 représente une vue en perspective de l'ossature, sans les toiles et sans les éléments plans du plancher ;
- la Figure 3 représente une vue du dessus du châssis avec le plancher ;
- la Figure 4 représente une vue en perspective partielle écorchée du châssis et d'un élément plan du plancher ;
- la Figure 5 représente une vue en perspective partielle écorché d'un élément plan ;
- les Figures 6, 7 et 8 représentent des vues en coupe transversale du châssis et d'un élément plan du plancher, selon trois modes de réalisation différents ;
- la Figure 9 représente une vue en perspective d'un manchon interne linéaire ;
- les Figures 10 à 12 représentent des vues du dessus des manchons internes utilisés, respectivement linéaire, en T et d'angle ;
- la Figure 13 représente une vue en coupe transversale d'un moyen de montage de la toile sur le châssis ;
- les Figures 14 et 15 représentent des vues en coupe des piètements, montés sur le châssis ; et
- les Figures 16 et 17 représentent une vue latérale des raccords pour l'armature, fixés au châssis.

### Description détaillée de l'invention

Comme le représente la Figure 1, un abri (1), par exemple une tente démontable, comprend une protection sous la forme d'une toile supérieure extérieure (2) délimitant et recouvrant le volume intérieur de l'abri (1). La toile extérieure (2) présente une face supérieure (3), des faces latérales (4), une face arrière (6) et une face avant (7) avec une ouverture (8), par exemple fermée par une fermeture à glissière.

Selon l'invention, l'abri (1) comprend une ossature avec un plancher (9) à surface supérieure (S) sensiblement plane. L'ensemble de l'ossature de l'abri (1) est montée sur piètement inférieur (11), assurant l'écartement, la stabilité et la mise à niveau par rapport au sol. Afin de maintenir et de tendre la toile extérieure (2), l'ossature comprend une armature aérienne (12). L'armature (12) est fixée au plancher (9). Cette armature (12) est composée d'une série de tubes (13) formant les montants latéraux et d'arceaux associés (14) formant les voûtes supérieures de l'abri (1).

Comme cela est plus particulièrement visible en Figures 2 et 3, et selon l'invention, l'ossature comprend un châssis périphérique (16) formant ainsi un cadre. Pour venir compléter l'ossature et renforcer sa périphérie, une traverse centrale (17) est solidarisée longitudinalement au châssis (16).

Le plancher (9) comprend plusieurs éléments plans (18), par exemple au nombre de quatorze pour l'exemple de réalisation de la Figure 3. Ces éléments plans (18) sont jointifs est constituent la surface supérieure (S) sensiblement plane du plancher (9). Vu du dessus, les éléments plans (18) ont une forme de rectangle.

Ces éléments plans (18) sont à la fois fixés sur le châssis (16) et sur la traverse (17), avec les petits côtés des rectangles jouxtant les bords longitudinaux du châssis (16) et de la traverse (17), les grands côtés des rectangles les plus extérieurs jouxtant les bords latéraux du châssis (16). Sept éléments plans (18) sont disposés d'un côté de la traverse centrale (17) et sept autres éléments plans (18) sont disposés de l'autre côté de la traverse centrale (17).

Le châssis périphérique (16), ainsi que la traverse (17) se présentent sous la forme d'une série de segments en profilé (19), par exemple d'aluminium, autres aciers, fibres de verre, composites ou matériaux polymères. Le segment en profilé (19) présente une section globale sensiblement carrée. Le segment en profilé (19) possède un trou central (21) avec une section globale sensiblement octogonale. Selon l'invention, le segment en profilé (19) présente des moyens de fixation assurant une solidarisation des éléments plans (18) et de la toile (2).

Les éléments plans (18) et la toile (2) sont fixés sur le segment en profilé (19) grâce à des moyens de fixation analogues à une gouttière (22). La gouttière (22) est ménagée le long du segment en profilé (19) et est ouverte vers le haut, vers la surface supérieure (S). Quatre gouttières (22) sont prévues aux quatre coins du segment en profilé (19).

L'élément plan (18) comprend (voir Figures 5 à 7) une plaque supérieure rectangulaire (23), définissant la surface supérieure (S) du plancher (9), par assemblage avec les autres plaques (23) des autres éléments plans (18). La plaque supérieure rectangulaire (23) est réalisée en bois, en plaques d'aluminium, en polypropylène alvéolaire, en fibres de verre, en composites ou d'autres matériaux polymères. Trois longerons longitudinaux (24) à section sensiblement carrée sont positionnés sous et portent la plaque supérieure (23). Les longerons (24) sont en aluminium soudé.

Deux faces latérales (26) maintiennent les longerons ou solives (24). Les extrémités supérieures des faces latérales (26) sont au même niveau que plaque supérieure (23). Les extrémités supérieures des faces latérales (26) sont munies, sur leur longueur, de crochets (27) tournés vers l'extérieur et rabattus vers le bas. Pour les coins du plancher (9) et du châssis de base (16), des éléments plans (18) à trois faces latérales (26) et ainsi trois crochets sont nécessaires.

Dans l'autre mode de réalisation de la Figure 6, le longeron (24) est soudé au crochet (27), au niveau de la face latérale (26). Le crochet (27) comprend en outre un ergot (27a), faisant sailli à partir de la face latérale (26) à l'opposé du profilé (19), et servant d'appui latéral pour la plaque supérieure (23). Dans l'autre mode de réalisation de la Figure 7, le crochet (27b) est seulement muni de l'ergot (27a).

Les crochets (27 et 27b) viennent coopérer avec les moyens de fixation du segment en profilé (19), par insertion dans la gouttière (22). De cette manière, par le poids exercé sur la surface supérieure (S) du plancher (9) et ainsi sur la plaque (23) de l'élément plan (18), une surface de base du crochet (27) vient s'appuyer au fond de la gouttière (22) et transmettre ce même poids à l'ensemble du segment en profilé (19) et du châssis (16) et de la traverse (17).

Dans le mode de réalisation de la Figure 8, le plancher (9) comprend un profilé (19) et une série d'éléments plans (181), se présentant sous la forme de matelas de type tatami, d'une épaisseur environ égale à 5 cm. Le matelas (181) comprend, par exemple, une première couche basale de mousse dure (182), une deuxième couche de mousse plus molle (183) et une troisième couche supérieure de mousse dure (184). Ces différentes mousses de densités différentes (181, 182 et 183) sont incluses dans une housse. Le plancher (9) est posé à même le sol sur une toile de sol épaisse et résistante (185). Un ancrage supplémentaire au moyen de sardines peut être prévu.

Une sangle (221) assure le maintien des matelas (181) au profilé (19). Ce type de profilé (19) assure la reprise des forces horizontales s'exerçant sur les matelas (181).

Les segments en profilé (19) sont reliés entre-eux grâce à des manchons internes (28). Lors du montage du châssis (16), le manchon interne (28) s'enfile dans le trou central (21) du segment en profilé (19). Pour un ajustement ferme, le manchon interne (28) possède une section globale sensiblement octogonale complémentaire de la section octogonale du trou central (21). Pour plus de résistance, le manchon interne (28) présente lui-même un vide central (29). Le manchon interne (28) est de plus fixé par vissage aux segments en profilé (19).

Comme cela est visible en Figures 3, 6, 7 et 9 à 12, pour assurer une liaison en ligne droite entre deux segments en profilé (19), le manchon interne est un manchon linéaire (31). Pour assurer une liaison en embranchement de part et d'autre de la traverse (17), le manchon interne est un manchon en T (32). Pour assurer une liaison à angle droit aux quatre coins du châssis (16), le manchon interne est un manchon coudé ou d'angle (33). Les manchons peuvent également être externes.

Pour des soucis de confort, l'abri (1) comprend la toile extérieure (2) et une toile intérieure (34), par exemple en moustiquaire (voir Figure 10). Au niveau de l'ouverture (8), deux fermetures à glissière (36) sont prévus pour les deux toiles (2 et 34), pour une ouverture et une fermeture efficace de l'abri (1). Vers leur rebord inférieur, la toile extérieure (2) et la toile intérieure (34) sont reliées entre-elles sur une bande continue (37).

Pour la fixation des toiles extérieures (2) et intérieures (34) au châssis (16) et ainsi au segment en profilé (19), un galon (38) à deux extrémités libres est attaché à la bande continue (37). A l'extrémité supérieure libre du galon (38) est prévu un jonc continu (39). A l'extrémité inférieure libre du galon (38) est prévue une boucle (41).

Le segment en profilé (19) comprend un deuxième moyen de fixation sous la forme d'une cavité ronde (42) agencée dans chacun des côtés latéraux du profilé (19). La cavité ronde (42) est ménagée le long du segment en profilé (19) et s'ouvre latéralement par un passage dont la largeur est très légèrement supérieure à l'épaisseur du tissu du galon (38). Pour avoir une souplesse de montage et de réglage des toiles (2 et 34), quatre cavités rondes (42) sont prévues deux à deux sur les deux côtés du segment en profilé (19). Le jonc continu (39) se loge dans la cavité ronde (42), pour un maintien ferme des toiles (2 et 34) au châssis (16).

Pour compléter la fixation des toiles (2 et 34) au châssis (16) et au profilé (19) et pour les tendre au niveau de ce châssis (16), une sangle de tension (43) est établie au niveau de la boucle (41) du galon (38). La sangle de tension (43) est munie à son extrémité libre d'un crochet (44). Le crochet (44) coopère avec et vient se loger dans la gouttière inférieure (22), située près de l'élément plan (18), de façon à tenir la sangle de tension (43) et à donner une tension supplémentaire aux deux toiles (2 et 34).

Dans le mode de réalisation de la Figure 8, les toiles (2 et 34) sont fixées au châssis (16) et au profilé (19) par l'intermédiaire d'une sangle de tension (421) faisant le tour du profilé (19).

Comme le montrent les Figures 14 et 15, pour que l'ossature avec son châssis autoportant (16) joue parfaitement son rôle de stabilisateur pour l'ensemble de la structure de l'abri (1), le piètement (11) consiste en neufs pieds (46) répartis régulièrement sous le châssis (16).

Un pied (46) comprend une embase (47) reposant sur le sol. L'embase (47) est maintenue au sol par des sardines (non représentées). A partir de la plaque de base (47), une barre filetée (48) est orientée vers le haut en direction du châssis (16). Un tube taraudé supérieur (49) traverse de part en part le segment en profilé (19) et est maintenu sous le profilé (19) par une plaquette (51). Pour une libre rotation de la barre filetée (48), un écrou captif (52) est emprisonné par une coupelle (53). Par cet agencement du pied (46), un utilisateur va pouvoir faire tourner la barre filetée (48) à l'intérieur du tube taraudé (49), grâce à une prise pour clé (54). De cette manière, tous les pieds (46) sont réglables en hauteur les uns par rapport aux autres, ce qui permet une parfaite mise à niveau du plancher (9) avec son châssis (16), quelles que soient les irrégularités du sol.

Dans la forme de réalisation de la Figure 15, un deuxième tube taraudé (50) coulisse dans le premier tube taraudé supérieur (19). Le pied (46) peut ainsi être plus long. Une bielle ou diagonale (461) assure un maintien vertical du pied (46).

Pour compléter la structure de l'abri (1), l'armature (12) est également solidarisée à l'ossature avec son plancher (9) au niveau du châssis (16). Pour ce faire et comme cela est visible en Figure 16, un raccord externe (56) est vissé sur la surface supérieure du segment en profilé (19) par l'intermédiaire d'une plaque sous-jacente (57). Dans la variante de la Figure 17, le raccord (561) est interne et est soudé la surface supérieure du segment en profilé (19) par l'intermédiaire d'une plaque (57).

Grâce à cette configuration, le tube (13) de l'armature (12) est enfilé dans le raccord (56 et 561). Il est à noter que les angles entre raccord (56 et 561) et plaque sous-jacente (57) peuvent varier pour donner des inclinaisons et des configurations différentes à l'ensemble de l'armature (12).

Avec le châssis (16) et ses moyens de fixation, il est ainsi obtenu un abri (1) avec une ossature à plancher (9) capable de supporter une charge de l'ordre de 150 kg/m² à 500 kg/m². A 500 kg/m², les volumes pourront accueillir plus de vingt personnes et être accessibles au public (norme ERP CTS). L'abri (1) a une ossature avec une armature aérienne maintenant une toile (2), capable de résister à des vents de 74 km/h (correspondant à Beaufort 8) à 100 km/h. A 100 km/h, les volumes pourront accueillir plus de vingt personnes et être accessibles au public, selon la norme ERP CTS.

Outre l'abri donné uniquement à titre d'exemple, les abris sont également prévus comme annexe d'une habitation en créant une véranda, pour servir d'auvent devant la porte d'une caravane, pour constituer des halls d'expositions, des salles pour manifestations sportives et culturelles, des terrasses pour les cafés et restaurants avec vélum ou simples parois de protections créant de l'ombrage, des chapiteaux de cirques ambulants, des équipements provisoires d'hôtellerie de plein-air, par exemple dans des sites à caractères réglementés (parcs naturels, etc.) sans dégradation du cadre de ces sites, des scènes de spectacles, des bungalows et d'autres encore.

La présente invention n'est pas limitée aux modes de réalisation décrits et illustrés. De nombreuses modifications peuvent être réalisées, sans pour autant sortir du cadre défini par la portée du jeu de revendications. La forme du châssis (16) peut être variable, par exemple carrée, ovale, en losange ou toute autre forme.

## Revendications

1. Ossature démontable, destinée à une structure démontable formant un abri (1), comprenant au moins une protection (2, 34), une ou plusieurs pièces (13, 14) constituant une armature aérienne (12) pour la mise en tension de la ou des protections (2, 34), et un châssis de base (16), sensiblement plan, apte à solidariser la ou les pièces (13, 14) constituant l'armature aérienne (12), de façon à ce que ledit châssis de base (16) reprenne l'ensemble des forces s'exerçant sur ladite armature aérienne (12), le châssis de base (16) présentant :
- des premiers moyens de fixation (22, 221) solidarisant un ou plusieurs éléments plans (18, 181) agencés pour former un plancher (9), et
- des deuxièmes moyens de fixation (42, 421) solidarisant la ou les protections (2, 34) de l'abri (1),
**caractérisée en ce que** les premiers et deuxièmes moyens de fixation sont sous la forme de creux (22, 42) et d'excroissances, constituant respectivement des parties femelles et des parties mâles, dans lesquels viennent se loger des excroissances (27, 39, 44) ou des creux correspondants, constituant respectivement des parties mâles et des parties femelles, prévus au niveau du ou des éléments plans (18) et au niveau de la ou des protections (2, 34).

2. Ossature selon la revendication 1, **caractérisée en ce que** les premiers moyens de fixation (22), prévus pour la solidarisation du ou des éléments plans (18), agissent en compression vers le bas et sont disposés sur la partie supérieure du châssis de base (16), et **en ce que** les deuxièmes moyens de fixation (22, 42) prévus pour la solidarisation de la ou des protections (2, 34) agissent en traction latérale et sont disposés sur les côtés extérieurs dudit châssis de base (16).

3. Ossature selon la revendication 1 ou 2, **caractérisée en ce que** le châssis de base (16) est périphérique avec une ou plusieurs traverses longitudinales (17) et est formé par un profilé creux (19).

4. Ossature selon la revendication 3, **caractérisée en ce que** le profilé périphérique est formé à partir de segments allongés (19), reliés entre eux par des manchons (28, 31, 32, 33), insérés et fixés à l'intérieur du profilé creux (19).

5. Ossature selon l'une quelconque des revendications précédentes, **caractérisée en ce que** le ou les éléments plans (18) comprennent une plaque supérieure (23), maintenue par un ou plusieurs longerons longitudinaux (24), et au moins deux faces latérales (26), munies de crochets (27), coopérant avec les premiers moyens de fixation (22) du châssis de base (16).

6. Ossature selon l'une quelconque des revendications 1 à 4, en ce que le ou les éléments plans (181) comprennent une plaque en un ou plusieurs matériaux de duretés différentes (182, 183, 184).

7. Ossature selon l'une quelconque des revendications précédentes, **caractérisée en ce que** la ou les protections (2, 34) comprennent une pièce rapportée (43) avec un crochet (44) et/ou un jonc périphérique (39) coopérant avec les deuxièmes moyens de fixation (22, 42) du châssis de base (16).

8. Ossature selon l'une quelconque des revendications précédentes, **caractérisée en ce qu'**elle comprend en outre au moins un piètement (11) fixé sous le châssis de base (16).

9. Ossature selon l'une quelconque des revendications précédentes, **caractérisée en ce qu'**elle comprend en outre un ou plusieurs raccords (56, 561), fixés sur le châssis de base (16) et solidarisant la ou les pièces (13, 14) de l'armature aérienne (12).

10. Abri, de type tente, **caractérisé en ce qu'**il comprend une protection (2, 34), une ou plusieurs pièces (13, 14) constituant une armature aérienne (12) pour la mise en tension de la ou des protections (2, 34) et une ossature démontable, selon l'une quelconque des revendications précédentes.

## Claims

1. Dismountable frame, for a dismountable structure forming a shelter (1), comprising at least one cover (2, 34), one or more parts (13, 14) constituting an above-ground armature (12) for tensioning the cover or covers (2, 34), and a substantially plane base frame (16), for joining the part or parts (13, 14) constituting the above-ground armature (12), so that the said base frame (16) absorbs all the loads applied to the said above-ground armature (12), the base frame (16) having:
- first fastening means (22, 221) joining one or more plane elements (18, 181) arranged to form a floor (9), and
- second fastening means (42, 421) joining the cover or covers (2, 34) of the shelter (1),
**characterized in that** the first and second fastening means are in the form of hollows (22, 42) and protuberances, respectively constituting female portions and male portions, in which corresponding protuberances (27, 39, 44) or hollows are lodged, respectively constituting male portions and female portions, provided at the plane element or elements (18) and at the cover or covers (2, 34).

2. Frame according to Claim 1, **characterized in that** the first fastening means (22), provided for joining the plane element or elements (18), act in downward compression and are arranged on the upper portion oF the base frame (16), and **in that** the second fastening means (22, 42), provided for joining the cover or covers (2, 34) act in lateral tension and are arranged on the outer sides of the said base frame (16).

3. Frame according to either of Claims 1 and 2, **characterized in that** the base frame (16) is peripheral with one or more longitudinal girders (17) and is formed by a hollow section (19).

4. Frame according to Claim 3, **characterized in that** the peripheral section is formed from elongated segments (19), joined together by sleeves (28, 31, 32, 33), inserted and fixed to the interior of the hollow section (19).

5. Frame according to any one of the preceding claims, **characterized in that** the plane element or elements (18) comprise an upper plate (23), held by one or more longitudinal girders (24), and at least two lateral faces (26), provided with hooks (27), cooperating with the first fastening means (22) of the base frame (16).

6. Frame according to any one of Claims 1 to 4, **characterized in that** the plane element or elements (181) comprise a plate made from one or more materials having different hardnesses (182, 183, 184).

7. Frame according to any one of the preceding claims, **characterized in that** the cover or covers (2, 34) comprise an added part (43) with a hook (44) and/or a peripheral ring (39) cooperating with the second fastening means (22, 42) of the base frame (16).

8. Frame according to any one of the preceding claims, **characterized in that** it further comprises at least one underframe (11) fixed under the base frame (16).

9. Frame according to any one of the preceding claims, **characterized in that** it further comprises one or more couplings (56, 561), fixed to the base frame (16) and joining the part or parts (13, 14) of the above-ground armature (12).

10. Shelter, of the tent type, **characterized in that** it comprises a cover (2, 34), one or more parts (13, 14) constituting an above-ground armature (12) for the tensioning of the cover or covers (2, 34) and a dismountable frame, according to any one of the preceding claims.

## Patentansprüche

1. Zerlegbares Rahmenkonstruktion, bestimmt für eine zerlegbare, eine Unterkunft (1) bildende Struktur, umfassend mindestens eine Schutzabdeckung (2, 34), ein oder mehrere Teile (13, 14), welche zum Spannen der Schutzabdeckung(en) (2, 34) ein in der Luft befindliches Gerüst (12) bilden und welche ein im Wesentlichen ebenes Grundgestell (16) bilden, das dazu geeignet ist, das oder die das in der Luft befindliche Gerüst (12) bildende(n) Teil(e) (13, 14) fest zu verbinden, so dass das genannte Grundgestell (16) die Gesamtheit der auf das genannte in der Luft befindliche Gerüst (12) einwirkenden Kräfte aufnimmt, wobei das Grundgestell (16) Folgendes aufweist:
- erste Befestigungsmittel (22, 221), welche ein oder mehrere ebene Elemente (18, 181) zur Bildung eines Fußbodens (9) fest verbinden und
- zweite Befestigungsmittel (42, 421), welche die Schutzabdeckung(en) (2, 34) der Unterkunft (1) fest verbinden,
**dadurch gekennzeichnet, dass** die ersten und zweiten Befestigungsmittel die Form von Ausnehmungen (22, 42) und Ausstülpungen aufweisen, welche Mutterteile bzw. Vaterteile bilden, die entsprechende Ausstülpungen (27, 39, 44) oder Ausnehmungen aufnehmen, weiche Vaterteile bzw. Mutterteile bilden und im Bereich des oder der ebenen Elemente (18) und im Bereich der Schutzabdeckung(en) (2, 34) vorgesehen sind.

2. Rahmenkonstruktion nach Anspruch 1, **dadurch gekennzeichnet, dass** die ersten, zur festen Verbindung des oder der ebenen Elemente (18) vorgesehenen Befestigungsmittel (22)unter Druck nach unten wirken und auf dem oberen Teil des Grundgestells (16) angeordnet sind und dass die zweiten, zur festen Verbindung der Schutzabdeckung(en) (2, 34) vorgesehenen Befestigungsmittel (22, 42) unter Zug sieitlich wirken und an den Außenseiten des genannten Grundgestells (16) angeordnet sind.

3. Rahmenkonstruktion nach Anspruch 1 oder 2, **dadurch gekennzeichnet, dass** das Grundgestell (16) den Umfang bildend, mit einer oder mehreren Längsstreben (17) und aus einem Hohlprofil (19) gebildet ist.

4. Rahmenkonstruktion nach Anspruch 3, **dadurch gekennzeichnet, dass** das Umfangsprofil aus langgestreckten Segmenten (19) gebildet ist, welche miteinander durch Hülsen (28, 31, 32, 33) verbunden sind, die im Inneren des Hohlprofils (19) eingesetzt und befestigt sind.

5. Rahmenkonstruktion nach einem beliebigen der vorangehenden Ansprüche, **dadurch gekennzeichnet, dass** das oder die ebene(n) Eiement(e) (18) eine obere Platte (23) umfassen, gehalten durch einen oder mehrere längslaufende Längsträger (24), und mindestens zwei mit Haken (27) versehene Seitenflächen (26), welche mit den ersten Befestigungsmitteln (22) des Grundgestells (16) zusammenwirken.

6. Rahmenkonstruktion nach einem beliebigen der Ansprüche 1 bis 4, **dadurch gekennzeichnet, dass** das oder die ebene(n) Element(e) (181) eine Platte aus einem oder mehreren Materialien mit verschiedenen Härtegraden (182, 183, 184) umfassen.

7. Rahmenkonstruktion nach einem beliebigen der vorangehenden Ansprüche, **dadurch gekennzeichnet, dass** die Schutzabdeckung(en) (2, 34) ein Teil umfassen, das mit einem Haken (44) und/oder einem Keder (39) angebracht (43) ist, welche mit den zweiten Befestigungsmitteln (22, 42) des Grundgestells (16) zusammenwirken.

8. Rahmenkonstruktion nach einem beliebigen der vorangehenden Ansprüche, **dadurch gekennzeichnet, dass** es außerdem mindestens einen unter dem Grundgestell (16) befestigten Fuß (11) umfasst.

9. Rahmenkonstruktion nach einem beliebigen der vorangehenden Ansprüche, **dadurch gekennzeichnet, dass** es außerdem ein oder mehrere Verbindungsstücke (56, 561) umfasst, welche an dem Grundgestell (16) befestigt sind und das oder die Teil(e) (13, 14) des in der Luft befindlichen Gerüsts (12) fest verbindet.

10. Unterkunft des Typs Zelt, **dadurch gekennzeichnet, dass** er eine Schutzabdeckung (2, 34), ein oder mehrere Teil(e) (13,14) umfasst, welche ein in der Luft befindliches Gerüst (12) zum Spannen der Schutzabdeckung(en) (2, 34) bilden, sowie ein zerlegbares Gerüst nach einem beliebigen der vorangehenden Ansprüche.
